# FASCICULE DE BREVET EUROPEEN

(11) **EP 0 223 656 B1**
(45) Date de publication et mention de la délivrance du brevet: **03.01.1990**
(21) Numéro de dépôt: 86402276.9
(22) Date de dépôt: 14.10.1986
(51) Int. Cl.: F03C 1/04

(54) **Mécanisme, moteur ou pompe, à au moins deux cylindrées actives distinctes**
Mechanismus, Motor oder Pumpe mit mindestens zwei verschiedenen aktiven Hubvolumen
Mechanism, engine or pump with at least two different swept volumes

(30) Priorité: 16.10.1985 FR 8515352
(43) Date de publication de la demande: 27.05.1987
(73) Titulaire: POCLAIN HYDRAULICS Société Anonyme de droit français, 60410 Verberie (FR)
(72) Inventeur: Bigo, Louis Bernard, F-60200 Compiegne (FR); Allart, Bernard René, F-60800 Crepy-en-valois (FR)
(74) Mandataire: Hoisnard, Jean-Claude

(56) Documents cités:
- FR-A- 1 563 866
- FR-A- 2 365 041
- FR-A- 2 481 755

## Description

On connaît déjà des moteurs hydrauliques, et, plus généralement des mécanismes à fluide sous pression, qui, au moyen d'un sélecteur de cylindrées, sont susceptibles de fonctionner avec au moins deux cylindrées distinctes, donc également de tourner à des vitesses de rotation distinctes.

Ces mécanismes ont des pistons disposés, soit radialement par rapport à l'axe de rotation (ils sont dits être "à pistons radiaux"), soit parallèlement à l'axe de rotation (ils sont dits, alors, être "à pistons axiaux").

Ces mécanismes ont leurs divers pistons qui sont susceptibles de prendre appui sur des cames ondulées, constituées, dans le cas des mécanismes à pistons axiaux, par des plateaux de réaction ondulés. Par ailleurs, un distributeur de fluide, lié en rotation à la came, assure la distribution du fluide aux cylindres, dans lesquels les pistons sont montés coulissants : un tel distributeur peut, entre autres réalisations, être soit de forme cylindrique, soit avoir une face plane (distributeur dit "plan"). Enfin, un sélecteur de cylindrées a pour effet premier de regrouper les cylindres d'un mécanisme en plusieurs ensembles distincts de cylindres, ou encore de regrouper les alimentations correspondant aux ondulations de la came selon plusieurs groups distincts d'ondulations.

L'invention appartient au domaine de ces divers mécanismes, dont les descriptions de certains d'entre eux sont révélées dans les brevets français FR-A- 1 411 047 (moteur à plusieurs cylindrées, muni d'un distributeur cylindrique et d'un sélecteur regroupant les cylindres en plusieurs ensembles) ; FR-A-1 563 866 (moteur semblable au précédent, mais avec un sélecteur regroupant les alimentations selon plusieurs groupes d'ondulations de ca came), et FR-A- 2 365 041 (moteur à plusieurs cylindrées comportant un distributeur plan).

L'invention a donc pour objet un premier type de mécanisme hydraulique, moteur ou pompe, constitué par un bloc-cylindres, une pluralité de cylindres, qui sont ménagés dans le bloc-cylindres, à l'intérieur de chacun desquels coulisse un piston, chaque cylindre étant muni d'un orifice de communication avec l'extérieur du cylindre, une came, par rapport à laquelle le bloc-cylindres est monté rotatif autour d'un axe de rotation, sur la surface de laquelle les pistons sont susceptibles d'être en appui, et, qui comporte une pluralité de rampes se succédant par paires de rampes, une première rampe d'une paire s'éloignant du bloc-cylindres par rapport au sens général du coulissement d'un piston, alors en appui sur ladite came, et, la deuxième rampe de ladite paire se rapprochant du bloc-cylindres par rapport audit sens général de coulissement du piston, deux enceintes susceptibles de contenir l'une un fluide à haute pression, l'autre un fluide à basse pression, un distributeur de fluide qui est maintenu solidaire en rotation de la came, et, qui comporte autant de paires d'orifices que la came comporte de paires de rampes, les deux orifices d'une paire d'orifices correspondant, un premier orifice à la première rampe de ladite paire de rampes, le deuxième orifice à la deuxième rampe de cette paire de rampes, et l'orifice de communication de chaque cylindre étant mis en communication successivement, au cours de la rotation relative du bloc-cylindres par rapport à la came, avec chacun des deux orifices de chaque paire d'orifices du distributeur, et, un sélecteur de la cylindrée active du mécanisme susceptible de conférer à ce mécanisme au moins deux configurations distinctes, une première configuration dans laquelle il établit, d'une part, la communication entre tous les premiers orifices des paires d'orifices du distributeur et une première des deux dites enceintes, d'autre part, la communication entre tous les deuxièmes orifices des paires d'orifices du distributeur et la deuxième de ces deux enceintes, et une deuxième configuration dans laquelle les paires d'orifices du distributeur d'orifices réparties en au moins deux groupes de paires d'orifices correspondant à au moins deux groupes de paires de rampes de la came, d'une part, ce sélecteur établit les communications de la première configuration relatives seulement aux orifices d'un premier groupe de ces deux groupes de paires d'orifices du distributeur, d'autre part, le sélecteur isole l'une au moins des deux enceintes les premiers ou les deuxièmes orifices des paires d'orifices du deuxième des deux dits groupes de paires d'orifices.

En variante, l'invention a également pour objet un second type de mécanisme hydraulique, moteur ou pompe, constitué par un bloc-cylindres, une pluralité de cylindres, qui sont ménagés dans le bloc-cylindres, à l'intérieur de chacun desquels coulisse un piston, chaque cylindre étant muni d'un orifice de communication avec l'extérieur du cylindre, une came, par rapport à laquelle le bloc-cylindres est monté rotatif autour d'un axe de rotation, sur la surface de laquelle les pistons sont susceptibles d'être en appui, et, qui comporte une pluralité de rampes se succédant par paires de rampes, une première rampe d'une paire s'éloignant du bloc-cylindres par rapport au sens général du coulissement d'un piston, alors en appui sur ladite came, et, la deuxième rampe de ladite paire se rapprochant du bloc-cylindres par rapport audit sens général de coulissement du piston, deux enceintes susceptibles de contenir l'une un fluide à haute pression, l'autre un fluide à basse pression, un distributeur de fluide qui est maintenu solidaire en rotation de la came, et, qui comporte autant de paires d'orifices que la came comporte de paires de rampes, les deux orifices d'une paire d'orifices correspondant, un premier orifice à la première rampe de ladite paire de rampes, le deuxième orifice à la deuxième rampe de cette paire de rampes, et l'orifice de communication de chaque cylindre étant mis en communication successivement, au cours de la rotation relative du bloc-cylindres par rapport à la came, avec chacun des deux orifices de chaque paire d'orifices du distributeur, et, un sélecteur de la cylindrée active du mécanisme susceptible de conférer à ce mécanisme au moins deux configurations distinctes, une première configuration dans laquelle, au cours de ladite rotation relative, le sélecteur établit la communication entre l'orifice de communication de chaque cylindre, successivement, avec chacun des deux orifices de chaque paire d'orifices du distributeur, et, une deuxième configuration dans laquelle les cylindres étant répartis, ainsi que leurs dits orifices de communication, en au moins deux groupes de cylindres, respectivement deux groupes d'orifices de communication, d'une part, le sélecteur établit les communications de la première configuration relatives seulement aux orifices de communication d'un premier groupe de ces deux groupes d'orifices de communication des cylindres, d'autre part, le sélecteur isole de l'une au moins des deux enceintes les orifices de communication du deuxième groupe d'orifices de communication des cylindres, lesdits cylindres étant répartis autour de l'axe de la rotation relative du bloc-cylindres par rapport à la came avec des intervalles angulaires entre les axes de deux cylindres consécutifs sensiblement égaux pour tous les couples de deux cylindres consécutifs.

Dans ces réalisations connues, deux dispositions complémentaires sont adoptées. La première disposition complémentaire a consisté à avoir choisi les profils des cames de manière telle que chacune des cylindrées de fonctionnement reste constante : on dit que le mécanisme est "homocinétique" et cette disposition présente l'intérêt de permettre l'obtention d'une vitesse de. rotation constante du mécanisme pour la cylindrée concernée et pour un débit de fluide déterminé. La deuxième disposition complémentaire à été de réaliser la plus petite des cylindrées de fonctionnement en supprimant la communication alternative de certains des cylindres avec les enceintes haute et basse pressions du mécanisme, en choisissant ces cylindres répartis angulairement de manière régulière autour de l'axe de rotation : par exemple, au cours d'une rotation autour de l'axe de rotation, en isolant un cylindre sur deux, successivement, d'au moins l'une des deuxdites enceintes. Cette manière de procéder présente un avantage évident, malheureusement accompagné d'un inconvénient très gênant. L'avantage obtenu est de conserver une résultante des efforts dus aux effets du fluide sous pression contenu dans les cylindres encore actifs nulle ou sensiblement nulle. L'inconvénient grave constaté réside dans le fait que, pour conserver constante chacune des cylindrées possibles de fonctionnement, le calcul montre qu'il faut adopter des profils de came à rayons de courbure petits, trop petits pour éviter la génération de pressions de contact sur ces cames trop élevées pour assurer une longévité satisfaisante du mécanisme. Ainsi, les mécanismes connus, à plusieurs cylindrées, sont bien "homocinétiques", ont des résultantes des efforts, perpendiculairement à l'axe de rotation, faibles ou nulles, mais ont une durée de vie de toute façon raccourcie par la destruction prématurée des cames et/ou des organes qui y sont en appui.

L'invention a consisté à vaincre le préjugé technique relatif à l'obtention précitée de la résultante faible ou nulle des efforts suivant l'axe de rotation ou "efforts axiaux", à choisir a priori une solution mauvaise de ce point de vue, à savoir une solution conduisant à la génération d'une resultante non nulle de ces efforts et donc à un certain déséquilibre du mécanisme correspondant par sa conception même, et, alors, à mettre en évidence la possible réalisation de mécanismes "homocinétiques", possédant plusieurs (au moins deux) cylindrées de fonctionnement distinctes et des profils de cames satisfaisants en ce qui concerne leurs rayons de courbure. Ainsi, le grave inconvénient précité des mécanismes connus antérieurement est supprimé, rendant industriellement utilisable ce type de mécanisme, certes au prix de la génération d'une force résultante parasite sur l'axe de rotation. Après avoir osé proposer une solution a priori plus mauvaise, et donc réellement non évidente pour l'Homme du Métier, la Société Demanderesse a eu un autre mérite tout aussi remarquable : celui, d'une part, de montrer la possible suppression de l'inconvénient antérieur (celui relatif au profil défavorable de la came), d'autre part, de trouver une solution au nouvel inconvénient (celui de la génération d'une résultante des efforts "axiaux" non nulle : les paliers de rotation disponibles sur le marché permettent sans problème la reprise de la résultante précitée.

L'invention est donc relative, à l'adoption, pour un mécanisme du premier type précité, des dispositions selon lesquelles, dans la deuxième configuration, les paires des rampes de la came correspondant aux paires d'orifices du premier groupe des paires d'orifices du distributeur sont angulairement réparties autour de l'axe de la rotation relative du bloc-cylindres par rapport à la came de manière irrégulière.

De manière préférée, lorsque d'une part, les paires de rampes de la came sont en nombre pair, et, d'autre part, dans la deuxième configuration, le nombre de paires d'orifices du premier groupe de paires d'orifices du distributeur est au plus égal à la moitié du nombre total des paires d'orifices, dans cette deuxième configuration, lesdites paires d'orifices du premier groupe sont réparties le long d'un arc de cercle représentant ladite rotation relative supérieur à 180_{°}.

Lorsque l'invention a pour objet un mécanisme du second type précité, elle est relative à l'adoption dans ce mécanisme de la disposition selon laquelle, dans la deuxième configuration, les cylindres dudit premier groupe sont angulairement répartis autour dudit axe de la rotation relative de manière irrégulière, c'est-à-dire avec des intervalles angulaires entre les axes de deux cylindres consécutifs de ce premier groupe de cylindres qui sont inégaux en ce qui concerne les intervalles angulaires correspondant à certains au moins des couples de deux cylindres consécutifs du premier groupe de cylindres.

De manière préférée, lorsque d'une part, les cylindres sont en nombre pair, et d'autre part, dans la deuxième configuration, le nombre de cylindres du premier groupe est au plus égal à la moitié du nombre total de cylindres, dans cette deuxième configuration lesdits cylindres du premier groupe sont répartis le long d'un arc de cercle représentant ladite rotation relative supérieur à 180°.

L'avantage de l'invention est la possibilité nouvelle de réaliser des mécanismes "homocinétiques", possédant plusieurs cylindrées et ayant une résistance mécanique satisfaisante. Un nombre suffit à mesurer le progrès réalisé : la durée de vie de ces nouveaux mécanismes par rapport aux mécanismes antérieurs, a tout simplement été multipliée par un facteur compris entre 4 et 10.

L'invention sera mieux comprise, et des caractéristiques secondaires et leurs avantages apparaîtront au cours de la description de réalisation donnée ci-dessous à titre d'exemple.

Il est entendu que la description et les dessins ne sont donnés qu'à titre indicatif et non limitatif.

Il sera fait référence aux dessins annexés, dans lesquels :
- La figure 1 est une coupe axiale, suivant I-I de la figure 2, d'un moteur hydraulique connu avant l'invention, dans une première configuration de fonctionnement ;
- la figure 2 est une coupe suivant II-II de la figure 1 ;
- la figure 3 est le profil de la rampe de la came du moteur de la figure 1 ;
- la figure 4 est une coupe axiale du moteur de la figure 1, dans une deuxième configuration de fonctionnement ;
- la figure 5 est une coupe suivant V-V de la figure 4 ;
- la figure 6 est le.profil de la rampe de la came dont il faudrait doter le moteur de la figure 4, pour qu'il soit homocinétique ;
- les figures 7 et 8 sont des coupes, analogues à celle de la figure 5, de deux moteurs analogues à celui de la figure 4, mais conformes à l'invention ;
- la figure 9 est le profil des cames des moteurs, dont les coupes sont représentées par les figures 7 et 8;
- la figure 10 est une coupe axiale, suivant X-X de la figure 14, d'un moteur conforme à l'invention, d'un type différent de celui de la figure 1, et dans une première configuration de fonctionnement ;
- la figure 11 est une coupe axiale, suivant XI-XI de la figure 12, du moteur de la figure 10, dans une deuxième configuration de fonctionnement de ce moteur ;
- les figures 12 et 13 sont deux coupes suivant XII-XII de la figure 11 ;
- la figure 14 est une coupe suivant XIV-XIV de la figure 10 ; et,
- la figure 15 est une coupe analogue à celle de la figure 12 d'un moteur hydraulique "connu avant l'invention", dans une configuration de fonctionnement analogue à la deuxième configuration du moteur de la figure 11.

Le moteur hydraulique de la figure 1 comporte :
- un carter en deux parties la et 1b ;
- une came 2, ondulée, disposée entre les plans de joint des parties 1a et 1 b du carter, cette came 2 et ces deux parties 1a et 1h étant rendues solidaires par des vis 3 ;
- un arbre de sortie 4, qui est monté à rotation, par rapport au carter 1a-1b, autour d'un axe de rotation 5, au moyen de roulements à rouleaux 6, l'extrémité intérieure de l'arbre 4 étant en outre munie de cannelures 7 ;
- un bloc-cylindres 8, qui comporte un alésage central muni de cannelures 9, qui est monté à rotation par rapport au carter 1a-1b, par coopération de ses cannelures 9 avec les cannelures 7 de l'arbre 4, qui est donc de ce fait solidaire en rotation dudit arbre 4, et qui comporte une face plane 10 perpendiculaire à l'axe de rotation 5 ;
- des cylindres 11, qui sont disposés radialement dans le bloc cylindres 8 et espacés angulairement de manière régulière ;
- des pistons 12 montés coulissants dans lesdits cylindres 11, un par cylindre ;
- des galets cylindriques 13, montés rotatifs sur les pistons 12, autour d'axes 14 perpendiculaires, chacun, à l'axe 15 du piston correspondant, ces galets étant en appui de roulement sur la surface de la came 2 ;
- un distributeur de fluide 16, qui est solidaire en rotation de la partie 1 b du carter au moyen d'ergots 17 maintenus dans des étriers 18, et qui possède une face plane 19 perpendiculaire à l'axe de rotation 5 et en appui sur la face plane 10 du bloc-cylindres 8,
- trois gorges 20,21 et 22, qui sont ménagées entre le distributeur 16 et la partie 1 b du carter ;
- un alésage 23, qui est ménagé dans cette partie 1 b du carter, qui comporte trois gorges 24, 25 et 26 ;
- deux raccords extérieurs 27 et 28 reliant, respectivement, les gorges 24 et 26 de l'alésage 23, à une source 29 de fluide sous pression et à un réservoir de décharge sans pression 30 ;
- trois conduits 32, 33 et 34 reliant les gorges 24,25 et 26 aux gorges 20, 21 et 22 respectivement ;
- un tiroir 35 de sélection de cylindrée, qui est monté coulissant dans l'alésage 23, dont une extrémité ménage une chambre de manoeuvre 36 susceptible, sélectivement, d'être mise en communication avec ou isolée d'une source de fluide de pilotage 37, et dont l'autre extrémité est soumise à l'action d'un ressort de rappel 38 d'effet antagoniste de celui du fluide de pilotage dans le chambre de manoeuvre 36 ;
- des conduits de cylindre 39, qui sont ménagés dans le bloc-cylindres 8 et qui relient, chaque conduit de cylindre 39, la chambre motrice 40 d'un cylindre 11 à la face plane 10 du bloc-cylindres, les orifices 39a par lesquels les conduits de cylindre 39 débouchent dans la face 10 étant disposés sur une couronne circulaire de la face 10, angulairement, par rapport à l'axe de rotation 5, de manière régulière ;
- des conduits 41, 42 et 43 relient chaque gorge 20, 21, 22 à la face plane 19 du distributeur 16 et débouchent dans cette face 19 par des orifices 41 a, 42a et 43a, angulairement espacés de manière régulière les uns des autres, en étant susceptibles d'être mis en communication avec les orifices 39a des divers cylindres, successivement.

Lorsque la chambre de manoeuvre 36 est reliée à un réservoir de fluide sans pression, le ressort 38 pousse le tiroir 35 vers la droite (figure 1) et met en communication les gorges 24 et 25, isolant de ces deux gorges, la troisième gorge 26. Lorqu'au contraire le fluide de pilotage est admis dans la chambre de manoeuvre 36, le tiroir 35 est poussé vers la gauche (figure 4) et met en communication les gorges 25 et 26, isolant de ces deux gorges, la gorge 24.

Sur la figure 2, on note la répartition angulaire régulière des orifices 41 a, 42a, 43a, les uns à la suite des autres (angle A constant entre les rayons joignant l'axe de rotation 5 aux axes de deux de ces orifices, adjacents), mais aussi, la répartition angulaire régulière des quatre orifices 41a, espacés de 90_{°} (angle B), et la répartition angulaires régulières des quatre orifices 42a, également espacés de 90_{°} (angle C), et surtout le fait qu'un orifice 42a est toujours intercalé à égale distance angulaire (45_{°} = angle D) de deux orifices 4la successifs. C'est la disposition antérieure connue. Les orifices 41a et 42a été teintés de manière différente, d'une part, pour être distingués, les orifices 42a des orifices 41a, d'autre part pour montrer qu'ils contiennent le fluide de la source de fluide sous pression 29. Au contraire, les orifices 43a n'ont pas été teintés, car ils sont en communication avec le réservoir de fluide sans pression 30. Dans un tel moteur connu, il est possible, pour la configuration de fonctionnement de la figure 2 correspondant à la grande cylindrée du moteur, de calculer un profil de la came 2, tel que celui de la figure 3, auquel correspond une cylindrée globale constante du moteur (moteur "homocinétique"), et qui, par ailleurs, possède des rayons de courbure suffisamment grands pour garantir une endurance mécanique satisfaisante. On note encore que, le bloc-cylindres 8 étant susceptible de tourner dans le sens de la flèche R par rapport à la came, cette came est constituée par une succession de paires de rampes 2a-2b, les rampes 2a correspondant au coulissement d'un piston 12 qui tend à sortir hors de son cylindre 11, et les rampes 2b correspondant au coulissement inverse d'un piston, qui tend à rentrer dans son cylindre, lorsque le bloc-cylindres tourne effectivement dans le sens de la flèche R. A chaque rampe 2a correspond soit un orifice 41a, soit un orifice 42a, et, à chaque rampe 2b correspond un orifice 43a du distributeur 16. Par la suite, on ne distinguera pas les rampes 2a et 2b, pour ne citer que la came 2.

Selon l'art antérieur, pour obtenir le fonctionnement correspondant à la petite cylindrée, on réalise la mise en communication des orifices 42a avec le réservoir de fluide sans pression 30, en introduisant le fluide de pilotage (37) dans le chambre de manoeuvre 36, et en poussant ainsi le tiroir 35 vers la gauche (figure 4).

Le schéma de l'alimentation des cylindres en fluide est représenté sur la figure 5, dans laquelle les orifices 42a figurent non teintés, car contenant le même fluide que les orifices d'échappement 43a. On conçoit que la résultante des efforts dus à la pression dans les chambres actives des cylindres communiquant avec les orifices 4la soit nulle ou sensiblement nulle sur l'axe de rotation 5. Par contre, pour réaliser un moteur "homocinétique", on constate l'impossibilité de concevoir un profil de la came 2 meilleur que celui de la figure 6 : or, ce profil, différent de celui de la figure 3 et réalisant la constance des cylindrées globales de fonctionnement du moteur (grande et petite cylindrées), est mauvais du point de vue mécanique, car certains de ses rayons de courbure sont trop petits.

Selon une première réalisation conforme à l'invention, représentée sur la figure 7, les orifices 41a,42a,43a sont encore angulairement, régulièrement espacés, l'un du suivant (angles A), un orifice 43a étant interposé entre deux autres orifices consécutifs 41 a ou 42a ; par contre, ce qui est nouveau, c'est le fait d'avoir disposé tous les orifices 41a d'un même côté d'un diamètre L et, par conséquent, tous les orifices 42a de l'autre côté du diamètre L. Ainsi, autour de l'axe 5, on trouve un orifice 41a écarté angulairement du suivant de 2A, ou, 10A, donc une répartition très irrégulière. La figure 7 correspond à la petite cylindrée du moteur, où seuls les orifices 41a sont alimentés, la grande cylindrée étant encore représentée par une alimentation, tel que représenté sur la figure 2, avec bien entendu la succession des orifices illustrée sur la figure 7. Avec la disposition de la figure 7, à l'évidence, une résultante non nulle des efforts de pression agit. Par contre, et là réside le grand avantage de cette solution nouvelle, le calcul et les essais montrent qu'il est possible de concevoir et de réaliser un profil de la came 2, tel que celui de la figure 9, qui est de nouveau satisfaisant du point de vue de l'endurance mécanique, exempt de rayons de courbure trop petits, et permettant d'obtenir un moteur "homocinétique" dans ses deux configurations possibles de fonctionnement : en grande et en petite cylindrées.

Selon la même voie d'études et de recherches que celle ayant conduit à définir la disposition d'alimentation de la figure 7, il est possible de tenter de recentrer la position de la résultante des efforts vers l'axe 5. Cette variante conforme à l'invention est matérialisée par la disposition de la figure 8. Elle revient à remplacer l'un des orifices 41a, constamment alimenté en fluide sous pression, par l'orifice 42a diamétralement opposé. Cette disposition de la figure 8 est caractérisée par la succession des orifices 41a sur un arc de cercle E supérieur à 180_{°} (E = 225_{°}) et par l'irrégularité de l'espacement entre deux orifices 41a (2A, 4A, 6A), et, permet égale: ment l'adoption d'un profil de la came 2 satisfaisant, tel que celui de la figure 9.

Les moteurs des figures 1 à 9 sont des moteurs à deux cylindrées à sélection de la cylindrée par sélection des cames en regard desquelles les cylindres sont, ou non alimentés en fluide sous pression.

D'autres moteurs sont connus, dans lesquels la sélection de la cylindrée est réalisée en groupant les cylindres en au moins deux groupes, et en alimentant, ou non, en fluide sous pression les cylindres d'un desdits groupes. Les moteurs conformes à l'invention, dont la constitution est illustrée par les figures 10 à 14, appartiennent à ce type de moteurs à plusieurs cylindrées à sélection de la cylindrée dite "par les cylindres".

Le moteur hydraulique de la figure 10 comporte :
- un carter en quatre parties 1a,1b ; 1c et 1d assemblées par des vis 3 et des boulons 31 ;
- une came double 2, ondulée ;
- un arbre de sortie 4, qui est monté à rotation, par rapport au carter autour d'un axe de rotation 5, au moyen de roulements 6, l'extrémité intérieure de l'arbre 4 étant en outre munie de cannelures 7 ;
- un bloc-cylindres 8, qui comporte un alésage central muni de cannelures 9, qui est monté à rotation par rapport au carter, par coopération de ses cannelures 9 avec les cannelures 7 de l'arbre 4, qui est donc de ce fait solidaire en rotation dudit arbre 4, et qui comporte une face plane 10 perpendiculaire à l'axe de rotation 5 ;
- des cylindres 11, qui sont disposés radialement dans le bloc-cylindres 8, et espacés angulairement de manière régulière ;
- des pistons 12 montés coulissants dans lesdits cylindres 11, un par cylindre ;
- des galets cylindriques 13, montés rotatifs par paire, un de chaque paire à l'extrémité d'une poutre 44, chaque poutre 44 étant guidée dans des rainures du bloc-cylindres 8, et chaque piston 12 étant en appui sur une poutre 44, et provoquant la mise en appui des deux galets 13 correspondants sur les deux pistes de la came 2, lesdits galets ayant des axes de rotation 14 perpendiculaires à l'axe 15 du piston correspondant ;
- un distributeur de fluide 16, qui est solidaire en rotation de la partie 1b du carter au moyen d'ergots 17 maintenus dans des étriers 18, qui possède une face plane 19 perpendiculaire à l'axe de rotation 5 et en appui sur la face plane 10 du bloc-cylindres 8, et dans lequel sont ménagés deux groupes de conduits 41 et 43, raccordés respectivement, à une source de fluide sous pression 29 et à un réservoir de fluide sans pression 30, et débouchant dans la face 19 par des orifices 41a, 43a . La figure 14 est une coupe représentant la répartition régulière des orifices 41a,43a et montrant, d'une part, que la came est constituée par une succession de paires de rampes 2a-2b, d'autre part, qu'à chaque rampe 2a correspond un orifice 41a, et qu'à chaque rampe 2b correspond un orifice 43a ;
- deux gorges 45 et 46, qui sont ménagées dans le bloc-cylindres 8 et qui débouchent dans un alésage 47 de ce bloc-cylindres ;
- un tiroir 48, de sélection de cylindrée, qui est monté coulissant dans l'alésage 47, dont une extrémité est contenue dans une chambre de manoeuvre 36 susceptible, sélectivement, d'être mise en communication avec, ou isolée d'une source de fluide de pilotage 37, et dont l'autre extrémité est soumise à l'action d'un ressort de rappel 38 à effet antagoniste de celui de fluide de pilotage dans la chambre de manoeuvre 36 ;
- les cylindres 11 sont donc répartis en deux groupes, dont les chambres 40 communiquent avec la face 10 du bloc-cylindres 8 par des conduits 49, continus et directs pour les cylindres du premier groupe ; sont reliées par des conduits 51 à la gorge 46 pour les cylindres du second groupe, des conduits 50 reliant la gorge 45 à la face 10, et des conduits 52, ménagés dans le tiroir 48 et découchant dans sa surface cylindrique, étant susceptibles de relier les gorges 45 et 46 (figure 10), ou au contraire de les isoler l'une de l'autre (figure 11);
- un couvercle 53 est adapté à une extrémité de la partie 1a du carter et contribue à constituer une enceinte close 54 susceptible de contenir un fluide de pilotage du tiroir 48.

A noter que les orifices 49a et 50a, par lesquels les conduits 49 et 50 débouchent dans la face plane 10 du bloc-cylindres 8, sont susceptibles d'être en communication périodique avec les orifices 41 a et 43a du distributeur 48.

Les figures 12 et 13 représentent, pour le moteur de la figure 11, la répartition des trous 49a et 51 a, qui sont dans la coupe XII-XII, des conduits 49 et 51. Dans cette configuration de la figure 11, seuls des orifices 49a (teintés) sont susceptibles d'être mis en communication avec la source de fluide sous pression 29, les orifices 51a n'étant jamais en communication avec cette source 29. Cette configuration des figures 11, 12 et 13 correspond à la petite cylindrée du moteur, dans laquelle seulement la moitié des cylindres (ceux correspondant aux conduits 49) est alimentée périodiquement en fluide sous pression. La coupe correspondant à la sélection de la grande cylindrée n'a pas été représentée : en effet, dans cette coupe, tous les orifices 49a et 51 a sont susceptibles, successivement, d'être mis en communication avec la source de fluide sous pression 29.

En étudiant chacune des figures 12 et 13, on note les points suivants :
- tous les orifices 49a,51a sont angulairement répartis de manière régulière et espacés, l'un du suivant d'un angle F ;
- par contre, les orifices 49a sont disposés angulairement de manière irrégulière (F, 2F, 3F ou 4F entre deux consécutifs d'entre eux) et ne sont notamment pas disposés, chacun d'eux entre deux orifices 51a ;
- ces orifices 49a s'étendent sur une partie G d'une couronne circulaire supérieure à 180_{°} (G = 216_{°} pour la figure 12 ; G = 252_{°} pour la figure 13) ;
- les conduits 50 et 51 ont un même axe, parallèle à l'axe de rotation 5.

Dans ce moteur des figures 10 à 13, on constate que l'irrégularité de la répartition des orifices 49a provoque la génération d'une résultante non nulle des efforts de pression, mais aussi qu'il est possible de calculer le profil de la came 2 pour qu'aussi bien en grande, qu'en petite cylindrée, le moteur soit "homocinétique", et ceci, avec un profil satisfaisant, analogue à celui de la figure 9, n'ayant pas des rayons de courbure excessivement petits. Ce moteur est donc mécaniquement endurant. Le problème de la reprise de la résultante des efforts axiaux est simplement résolu par un choix judicieux des roulements 6.

Dans un moteur de constitution analogue à celui des figures 10 à 13, mais connu avant l'invention, la petite cylindrée aurait été obtenue avec une répartition des orifices 49a, 5la telle que celle représentée sur la figure 15. On constate, sur cette figure 15, la disposition angulairement régulière des orifices 49a, deux quelconques consécutifs d'entre-eux étant écartés d'un angle 2F ainsi que des orifices 51a, deux quelconques consécutifs d'entre-eux étant également écartés d'un angle 2F. En outre, chaque orifice 49a est disposé entre deux orifices 52a et est écarté, de chacun d'eux d'un angle F. Un tel moteur connu, peut être conçu pour être "homocinétique": dans ce cas, on constate que le profil des cames imposé est mauvais du point de vue mécanique, car certains de ses rayons de courbure sont trop petits, contrairement aux moteurs conformes à l'invention (figures 12 et 13).

L'invention n'est pas limitée aux réalisations décrites, mais en couvre au contraire toutes les variantes qui pourraient leur être apportées sans sortir de leur cadre, ni de leur esprit.

## Revendications

1. Mécanisme hydraulique, moteur ou pompe, constitué par :
- un bloc-cylindres (8)
- une pluralité de cylindres (11), qui sont ménagés dans le bloc-cylindres, à l'intérieur de chacun desquels coulisse un piston (13), chaque cylindre étant muni d'un orifice de communication (39a), avec l'extérieur du cylindre,
- une came (2),
. par rapport à laquelle le bloc cylindres est monté rotatif (6) autour d'un axe de rotation (5),
. sur la surface de laquelle les pistons sont susceptibles d'être en appui (13), et,
. qui comporte une pluralité de rampes se succédant par paires de rampes, une première rampe (2a) d'une paire s'éloignant du bloc-cylindres (8) par rapport au sens général du coulissement d'un piston, alors en appui sur ladite came, et, la deuxième rampe (2Q) de ladite paire se rapprochant du bloc-cylindres (8) par rapport audit sens général de coulissement du piston,
- deux enceintes susceptibles de contenir, l'une
(29) un fluide à haute pression, l'autre un fluide à basse pression (30),
- un distributeur de fluide (16)
. qui est maintenu solidaire en rotation (17-18) de la came, et,
. qui comporte autant de paires d'orifices (41 a-43a; 42a-43a) que la came comporte de paires de rampes, les deux orifices d'une paire d'orifices correspondant, un premier orifice (41a;42a) à la première rampe (2a) de ladite paire de rampes, le deuxième orifice (43a)à la deuxième rampe (2b) de cette paire de rampes, et l'orifice de communication (39a) de chaque cylindre étant mis en communication successivement, au cours de la rotation relative du bloc-cylindres par rapport à la came, avec chacun des deux orifices de chaque paire d'orifices du distributeur, et,
- un sélecteur (35) de la cylindrée active du mécanisme susceptible de conférer à ce mécanisme au moins deux configurations distinctes, une première configuration dans laquelle il établit, d'une part, la communication entre tous les premiers orifices (41a;42a) des paires d'orifices du distributeur (16) et une première (29) des deux dites enceintes, d'autre part, la communication entre tous les deuxièmes orifices (43a) des paires d'orifices du distributeur et la deuxième (30) de ces deux enceintes, et une deuxième configuration dans laquelle les paires d'orifices du distributeur étant réparties en au moins deux groupes de paires d'orifices correspondant à au moins deux groupes de paires de rampes de la came, d'une part, ce sélecteur établit les communications de la première configuration relatives seulement aux orifices (41a,43a) d'un premier groupe de ces deux groupes de paires d'orifices du distributeur, d'autre part, le sélecteur isole de l'une (29) au moins des deux enceintes les premiers (42a) et/ou les deuxièmes orifices des paires d'orifices du deuxième des deux dits groupes de paires d'orifices, caractérisé en ce que dans la deuxième configuration, les paires des rampes de la came correspondant aux paires d'orifices du premier groupe des paires d'orifices (41a,43a) du distributeur sont angulairement réparties autour de l'axe de la rotation relative du bloc-cylindres par rapport à la came de manière irrégulière.

2. Mécanisme selon la revendication 1, caractérisé en ce que, d'une part, les paires de rampes de la came étant en nombre pair (8, figures 7 et 8), et, d'autre part, dans la deuxième configuration, le nombre (4) de paires d'orifices (41a,43a) du premier groupe de paires d'orifices du distributeur étant au plus égal à la moitié du nombre total des paires d'orifices, dans cette deuxième configuration, lesdites paires d'orifices du premier groupe sont réparties le long d'un arc (E figure 8) du cercle représentant ladite rotation relative supérieur à 180°.

3. Mécanisme hydraulique, moteur ou pompe, constitué par:
- un bloc-cylindres (8),
- une pluralité de cylindres (11), qui sont ménagés dans le bloc-cylindres, à l'intérieur de chacun desquels coulisse un piston (12), chaque cylindre étant muni d'un orifice de communication (49a,51a) avec l'extérieur du cylindre,
- une came (2),
. par rapport à laquelle le bloc-cylindres est monté rotatif autour d'un axe de rotation (5),
. sur la surface de laquelle les pistons sont susceptibles d'être en appui (13), et,
. qui comporte une pluralité de rampes (2a-2b) se succédant par paires de rampes, une première rampe d'une paire s'éloignant du bloc-cylindres par rapport au sens général du coulissement d'un piston, alors en appui sur ladite came, et, la deuxième rampe de ladite paire se rapprochant du bloc-cylindres par rapport audit sens général de coulissement du piston,
- deux enceintes susceptibles de contenir l'une (29) un fluide à haute pression, l'autre (30) un fluide à basse pression,
- un distributeur de fluide (16)
. qui est maintenu solidaire en rotation (17,18) de la came, et,
. qui comporte autant de paires d'orifices (41 a-43a) que la came comporte de paires de rampes (2a-2b), les deux orifices d'une paire d'orifices correspondant, un premier orifice (41a) à la première rampe (2a) de ladite paire de rampes, le deuxième orifice (43a) à la deuxième rampe (2Q) de cette paire de rampes, et l'orifice de communication (49a-51b) de chaque cylindre étant mis en communication successivement, au cours de la rotation relative du bloc-cylindres par rapport à la came, avec chacun des deux orifices de chaque paire d'orifices du distributeur, et,
- un sélecteur (48) de la cylindrée active du mécanisme susceptible de conférer à ce mécanisme au moins deux configurations distinctes, une première configuration dans laquelle, au cours de ladite rotation relative, le sélecteur é établit la communication entre l'orifice de communication (49a,51a) de chaque cylindre, successivement, avec chacun des deux orifices de chaque paire d'orifices du distributeur, et, une deuxième configuration dans laquelle les cylindres étant répartis, ainsi que leurs dits orifices de communication, en au moins deux groupes de cylindres, respectivement deux groupes d'orifices de communication, d'une part, le sélecteur établit les communications de la première configuration relatives seulement aux orifices de communication (49a) d'un premier groupe de ces deux groupes d'orifices de communication des cylindres, d'autre part, le sélecteur isole de l'une au moins des deux enceintes les orifices de communication (51a) du deuxième groupe d'orifices de communication des cylindres, lesdits cylindres étant répartis autour de l'axe de la rotation relative du bloc-cylindres par rapport à la came avec des intervalles angulaires entre les axes de deux cylindres consécutifs sensiblement égaux (F) pour tous les couples de deux cylindres consécutifs, caractérisé en ce que
dans la deuxième configuration, les cylindres (49a) dudit premier groupe sont angulairement répartis autour dudit axe de la rotation relative de manière irrégulière, c'est-à-dire avec des intervalles angulaires (F,2F,3F ou 4F) entre les axes de deux cylindres consécutifs de ce premier groupe de cylindres qui sont inégaux en ce qui concerne les intervalles angulaires correspondant à certains au moins des couples de deux cylindres consécutifs du premier groupe de cylindres.

4. Mécanisme selon la revendication 3, caractérisé en ce que, d'une part, les cylindres étant en nombre pair (10), et d'autre part, dans la deuxième configuration, le nombre (5) de cylindres du premier groupe étant au plus égal à la moitié du nombre total de cylindres, dans cette deuxième configuration lesdits cylindres du premier groupe (49a) sont répartis le long d'un arc de cercle (G) représentant ladite rotation relative supérieur à 180_{°}.

## Patentansprüche

1. Hydraulikmechanismus, Motor oder Pumpe, bestehend aus:
- einem Zylinderblock (8)
- einer Mehrzahl von im Zylinderblock vorgesehenen Zylindern (11), in deren Innerem jeweils ein Kolben (13) gleitet, wobei jeder Zylinder mit einer Öffnung (39a) zur Kommunikation mit außerhalb des Zylinders versehen ist,
- einer Nocke (2),
- gegenüber welcher der Zylinderblock um eine Rotationsachse (5) drehbar gelagert ist (6),
- auf deren Oberfläche die Kolben (13) in Anlage kommen können, und
. die eine Mehrzahl von paarweise aufeinanderfolgenden Rampen umfaßt, wobei sich eine erste Rampe (2a) eines Paares von Rampen in bezug auf die allgemeine Gleitrichtung eines Kolbens vom Zylinderblock (8) entfernt und dabei in Kontakt mit der Nocke ist, und sich die zweite Rampe (2b) des Paares in bezug auf die allgemeine Gleitrichtung des Kolbens dem Zylinderblock (8) nähert,
- zwei Gehäusen, von denen eines (29) ein Hochdruckfluid und das andere (30) ein Niederdruckfluid enthalten kann,
- einem Fluidverteiler (16),
. der mit der Nocke drehfest (17-18) verbunden ist, und
- der ebensoviele Paare von Öffnungen (41 a-43a; 42a-43a) wie die Nocke Rampenpaare umfaßt, wobei von den beiden Öffnungen eines Öffnungspaares eine erste Öffnung (41 a; 42a) zur ersten Rampe (2a) eines Rampenpaares und die zweite Öffnung (43a) zur zweiten Rampe (2b) dieses Rampenpaares korrespondiert, und die Kommunikationsöffnung (39a) jedes Zylinders während der relativen Rotation des Zylinderblocks in bezug auf die Nocke nacheinander mit jeweils einer der beiden Öffnungen jedes Öffnungspaares des Verteilers in Kommunikation gebracht wird, und
- einem Selektor (35) für den aktiven Hubraum des Mechanismus, der diesem Mechanismus mindestens zwei unterschiedliche Konfigurationen verleihen kann, u.zw. eine erste Konfiguration, in welcher er einerseits die Kommunikation zwischen sämtlichen ersten Öffnungen (41a; 42a) der Öffnungspaare des Verteilers (16) und einem ersten (29) der beiden Gehäuse und anderseits die Kommunikation zwischen sämtlichen zweiten Öffnungen (43a) der Öffnungspaare des Verteilers und des zweiten (30) dieser Gehäuse herstellt, und eine zweite Konfiguration, in welcher dieser Selektor bei Verteilung der Öffnungspaare des Verteilers in mindestens zwei Gruppen von Öffnungspaaren entsprechend mindestens zwei Gruppen von Rampenpaaren der Nocke einerseits die Kommunikationen der ersten Konfiguration nur bezüglich der Öffnungen (41 a, 43a) einer ersten Gruppe dieser beiden Gruppen von Öffnungspaaren des Verteilers herstellt und der Selektor anderseits die ersten (42a) und/oder die zweiten Öffnungen der Öffnungspaare der zweiten der beiden Gruppen von Öffnungspaaren von zumindest einem (29) der beiden Gehäuse trennt, dadurch gekennzeichnet, daß in der zweiten Konfiguration die den Öffnungspaaren der ersten Gruppe von Öffnungspaaren (41a, 43a) des Verteilers entsprechenden Rampenpaare der Nocke winkelmäßig um die Achse der relativen Rotation des Zylinderblocks in bezug auf die Nocke unregelmäßig verteilt sind.

2. Mechanismus nach Anspruch 1, dadurch gekennzeichnet, daß einerseits, wenn die Rampenpaare der Nocke in gerader Zahl sind (8, Fig. 7 und 8), und anderseits, wenn in der zweiten Konfiguration die Anzahl (4) der Öffnungspaare (41 a, 43a) der ersten Gruppe von Offnungspaaren des Verteilers höchstens gleich der Hälfte der Gesamtanzahl der Offnungspaare ist, die Offnungspaare der ersten Gruppe in dieser zweiten Konfiguration entlang eines Kreisbogens (E, Fig. 8) verteilt sind, der die relative Rotation um mehr als 180_{°} darstellt.

3. Hydraulikmechanismus, Motor oder Pumpe, bestehend aus:
- einem Zylinderblock (8)
- einer Mehrzahl von im Zylinderblock vorgesehenen Zylindern (11), in deren Innerem jeweils ein Kolben (12) gleitet, wobei jeder Zylinder mit einer Öffnung (49a, 51a) zur Kommunikation mit außerhalb des Zylinders versehen ist,
- einer Nocke (2),
· gegenüber welcher der Zylinderblock um eine Rotationsachse (5) drehbar gelagert ist,
. auf deren Oberfläche die Kolben (13) in Anlage kommen können, und
. die eine Mehrzahl von paarweise aufeinanderfolgenden Rampen (2a-2b) umfaßt, wobei sich eine erste Rampe eines Paares von Rampen in bezug auf die allgemeine Gleitrichtung eines Kolbens vom Zylinderblock entfernt und dabei in Kontakt mit der Nocke ist, und sich die zweite Rampe des Paares in bezug auf die allgemeine Gleitrichtung des Kolbens dem Zylinderblock nähert,
- zwei Gehäusen, von denen eines (29) ein Hochdruckfluid und das andere (30) ein Niederdruckfluid enthalten kann,
- einem Fluidverteiler (16),
- der mit der Nocke drehfest (17-18) verbunden ist, und
. der ebensoviele Paare von Öffnungen (41 a-43a;) wie die Nocke Rampenpaare (2a-2b) umfaßt, wobei von den beiden Öffnungen eines Offnungspaares eine erste Öffnung (41a) zur ersten Rampe (2a) eines Rampenpaares und die zweite Öffnung (43a) zur zweiten Rampe (2b) dieses Rampenpaares korrespondiert, und die Kommunikationsöffnung (49a-51a) jedes Zylinders während der relativen Rotation des Zylinderblocks in bezug auf die Nocke nacheinander mit jeweils einer der beiden Öffnungen jedes Öffnungspaares des Verteilers in Kommunikation gebracht wird, und
- einem Selektor (48) für den aktiven Hubraum des Mechanismus, der diesem Mechanismus mindestens zwei unterschiedliche Konfigurationen verleihen kann, u.zw. eine erste Konfiguration, in welcher der Selektor bei der relativen Rotation die Kommunikation zwischen der Kommunikationsöffnung (49a, 51a) jedes Zylinders nacheinander mit jeder der beiden Öffnungen jedes Öffnungspaares des Verteilers herstellt, und eine zweite Konfiguration, in welcher der Selektor bei Verteilung der Zylinder sowie ihrer Kommunikationsöffnungen in mindestens zwei Gruppen von Zylindem bzw. zwei Gruppen von Kommunikationsöffnungen einerseits die Kommunikationen der ersten Konfiguration nur bezüglich der Kommunikationsöffnungen (49a) einer ersten Gruppe dieser beiden Gruppen von Kommunikationsöffnungen der Zylinder herstellt und der Selektor anderseits die Kommunikationsöffnungen (51a) der zweiten Gruppe von Kommunikationsöffnungen der Zylinder von zumindest einem der beiden Gehäuse trennt, welche Zylinder um die Achse der relativen Rotation des Zylinderblocks in bezug auf die Nocke mit Winkelabständen zwischen den Achsen zweier aufeinanderfolgender Zylinder, die im wesentlichen für alle Paare von zwei aufeinanderfolgenden Zylindern gleich (F) sind, verteilt sind, dadurch gekennzeichnet, daß in der zweiten Konfiguration die Zylinder (49a) der ersten Gruppe winkelmäßig um die Achse der relativen Rotation unregelmäßig verteilt sind, d.h. mit Winkelabständen (F, 2F, 3F oder 4F) zwischen den Achsen zweier aufeinanderfolgender Zylinder dieser ersten Gruppe von Zylindern, die hinsichtlich der Winkelabstände, die zumindest bestimmten Paaren von zwei aufeinanderfolgenden Zylindern der ersten Gruppe von Zylindern entsprechen, ungleich sind.

4. Mechanismus nach Anspruch 3, dadurch gekennzeichnet, daß einerseits, wenn die Zylinder in gerader Zahl sind (10), und anderseits, wenn in der zweiten Konfiguration die Anzahl (5) an Zylindern der ersten Gruppe höchstens gleich der Hälfte der Gesamtanzahl an Zylindern ist, die Zylinder der ersten Gruppe (49a) in dieser zweiten Konfiguration entlang eines Kreisbogens (G) verteilt sind, der die relative Rotation um mehr als 180_{°} darstellt.

## Claims

1. Hydraulic motor or pump mechanism, constituted by:
- a cylinder block (8);
- a plurality of cylinders (11) provided in said said cylinder block, with a piston (13) slidably mounted in each cylinder and with each cylinder being provided with an orifice (39a) for communication with the outside thereof;
- a cam (2), said cylinder block being rotatably mounted (6) relative to said cam about an axis of rotation (5), said pistons being suitable for bearing (13) against the surface of said cam, and said cam comprising a plurality of slopes which follow one another in pairs, with each pair including a first slope (2a) going away from the cylinder block (8) relative to the general direction of piston sliding while pressed against said cam, and with the second slope (2b) of each pair sloping towards the cylinder block (8) relative to the general direction of piston sliding;
- two enclosures, one (29) suitable for containing high pressure fluid and the other for containing low pressure fluid (3b);
- a fluid distributor valve (16) constrained to rotate (17-18) with the cam, and including as many pairs of orifices (41a-43a; 42a-43a) as the cam includes pairs of slopes, with the two orifices of a pair of orifices comprising a first orifice (41a; 42a) which corresponds to the first slope (2a) of a pair of slopes and a second orifice (43a) which corresponds to the second slope (2b) of the same pair of slopes, and with the orifice (39a) for putting each cylinder into communication with the outside of the cylinder being successively brought into communication with each pair of orifices in the distributor during rotation of the cylinder block relative to the cam; and
- a selector (35) for selecting the active cylinder capacity of the mechanism and capable of conferring at least two distinct configurations on said mechanism, including a first configuration in which communication is established firstly between all of said first orifices (41a; 42g) of said pairs of distributor valve (16) orifices and a first one (29) of said two enclosures, and secondly between all said second orifices (43a) of said pairs of distributor valve orifices and the second (30) of said two enclosures, and a second configuration in which the pairs of distributor valve orifices are grouped in at least two groups of pairs of orifices corresponding to at least two groups of pairs of cam slopes, said selector firstly establishing said first configuration communication solely for the orifices (41 a, 43a) of a first of said two groups of pairs of distributor valve orifices, and secondly isolating at least one (29) of said two enclosures from at least one of said first (42g) and/or second orifices of the pairs of orifices of the second of said two groups of pairs of orifices; characterized in that in said second configuration the pairs of cam slopes corresponding to the pairs of orifices in the first group of pairs of distributor valve orifices (41 a, 43a) are angularly distributed about the axis of relative rotation between the cylinder block and the cam in an irregular manner.

2. Mechanism according to claim 1, characterized in that, on the one hand, the number of pairs of cam slopes is an even number (8, Figures 7 and 8) and, on the other hand, in the second configuration, the number (4) of pairs of orifices (41a, 43a) of the first group of pairs of distributor valve orifices is equal to not more than onehalf of the total number of pairs of orifices in said second configuration, said pairs of orifices of the first group being distributed over an arc (E, Figure 8) of a circle representing said relative rotation and extending over more than 180_{°}.

3. A hydraulic motor or pump mechanism, constituted by:
- a cylinder block (8);
- a plurality of cylinders (11) provided in said cylinder block, with a piston (12) slidably mounted in each cylinder and with each cylinder being provided with an orifice (49a, 51 a) for communication with the outside thereof;
- a cam (2), said cylinder block being rotatably mounted relative to said cam about an axis of rotation (5), said pistons being suitable for bearing (13) against the surface of said cam, and said cam comprising a plurality of slopes (2a-2b) which follow one another in pairs, with each pair including a first slope going away from the cylinder block relative to the general direction of piston sliding while pressed against said cam, and with the second slope of each pair sloping towards the cylinder block relative to the general direction of piston sliding;
- two enclosures, one (29) suitable for containing high pressure fluid and the other (30) for containing low pressure fluid;
- a fluid distributor valve (16) constrained to rotate (17, 18) with the cam, and including as many pairs of orifices (41a-43a) as the cam includes pairs of slopes (2a-2b), with the two orifices of a pair of orifices comprising a first orifice (41a) which corresponds to the first slope (2a) of said pair of slopes and a second orifice (43a) which corresponds to the second slope (2Q) of the same pair of slopes, and with the orifice (49a-51a) for putting each cylinder into communication with the outside of the cylinder being successively brought into communication with each pair of orifices in the distributor during rotation of the cylinder block relative to the cam; and
- a selector (48) for selecting the active cylinder capacity of the mechanism and suitable for conferring at least two different configurations to said mechanism, including a first configuration in which the selector establishes communication during said relative rotation between the orifice (49a, 51g) for putting each cylinder into communication with the outside from said cylinder successively with each of the two orifices in each pair of distributor valve orifices, and a second configuration in which the cylinders are distributed together with their said communication orifices in at least two groups of cylinders, respectively two groups of communication orifices, with, on the one hand, the selector establishing first configuration communication solely for the communication orifices (49a) of a first group of said two groups of cylinder communication orifices, while, on the other hand, isolating at least one of said two enclosures from the communication orifices (51^{g}) of the second group of cylinder communication orifices, said cylinders being distributed around the axis of relative rotation between the cylinder block and the cam with the axes of any pair of consecutive cylinders being at substantially the same angular intervals (F); characterized in that in said second configuration, the cylinders (49a) of said first group are angularly distributed about said axis of relative rotation in an irregular manner, i.e. with the angular intervals (F, 2F, 3F or 4F) between the axes of two consecutive cylinders in the first group of cylinders being unequal for at least some of the angular intervals between pairs of successive cylinders in the first group of cylinders.

4. Mechanism according to claim 3, characterized in that, on the one hand, there is an even number (10) of cylinders and, on the other hand, in the second configuration, the number (5) of cylinders in the first group is not greater than one-half the total number of cylinders, with the cylinder of the first group (49a) in said second configuration being distributed around an arc of a circle (G) representing said relative rotation and extending over more than 180°.
